# EUROPÄISCHE PATENTSCHRIFT

(11) **EP 3 120 670 B1**
(45) Veröffentlichungstag und Bekanntmachung des Hinweises auf die Patenterteilung: **09.01.2019**
(21) Anmeldenummer: 15705224.2
(22) Anmeldetag: 05.02.2015
(51) Int. Cl.: H05B 37/02

(54) **ZENTRALEINHEIT EINES BUSSYSTEMS, BUSSYSTEM UND VERFAHREN ZUR LOKALISIERUNG VON BUSTEILNEHMERN**
CENTRAL UNIT OF A BUS SYSTEM, BUS SYSTEM AND METHOD FOR LOCATING BUS SUBSCRIBERS
UNITÉ CENTRALE D'UN SYSTÈME DE BUS, SYSTÈME DE BUS ET PROCÉDÉ DE LOCALISATION D'ABONNÉS

(30) Priorität: 20.03.2014 DE 102014205213
(43) Veröffentlichungstag der Anmeldung: 25.01.2017
(73) Patentinhaber: Tridonic GmbH & Co. KG, 6851 Dornbirn (AT)
(72) Erfinder: DÜNSER, Mathias, 6700 Bludenz (AT)
(74) Vertreter: Rupp, Christian
(86) Internationale Anmeldenummer: PCT/EP2015/052350
(87) Internationale Veröffentlichungsnummer: WO 2015/139877

(56) Entgegenhaltungen:
- EP-A1- 2 434 842
- WO-A2-2013/057626
- DE-A1-102010 045 574
- US-A1- 2008 258 646
- US-A1- 2010 164 402

## Beschreibung

Die vorliegende Erfindung betrifft ein tragbares Gerät mit einer Zentraleinheit eines Bussystems, ein Bussystem und ein Verfahren zur Lokalisierung von Busteilnehmern in dem Bussystem. Insbesondere können die Adressen der Busteilnehmer lokalisiert werden, so dass die Zentraleinheit, das Bussystem und das Verfahren der vorliegenden Erfindung vor allem gut zur Kommissionierung des Bussystems geeignet sind.

Aus dem Stand der Technik ist es bekannt, Busteilnehmer wie etwa Leuchtmittel oder Lichtsensoren, in einem Bussystem hinsichtlich ihrer Adresse zu lokalisieren, beispielsweise durch physikalische Selektion oder durch die individuelle Wiedergabe von Busadressen.

Für beispielsweise den DALI-Industriestandard ist zur Lokalisierung von Busadressen bekannt, eine Adresse zufällig für jeden Busteilnehmer zu generieren, jeden Busteilnehmer einmal physikalisch zu selektieren (bspw. durch Herausnehmen von Leuchtmitteln aus ihrer Fassung oder Abdunkeln von Lichtsensoren) und so die Adresse des entsprechenden Busteilnehmers zu ermitteln und diese einem bestimmten Ort zuzuweisen.

Es ist ferner für den DALI-Industriestandard bekannt, für jeden Busteilnehmer eine zufällige Adresse zu generieren, eine Adresse auszuwählen (manuell oder über ein Software-Interface) und durch individuelle Widergabe der Adresse (bspw. durch Lichtmodulation an einer Adresse) einen Ort der Adresse zu bestimmen (bspw. durch Beobachten der Lichtveränderung).

Die bekannten Kommissionierungsverfahren sind allerdings äußerst zeitaufwendig. Beispielsweise ist für den DALI-Industriestandard die zufällige Auswahl sämtlicher 64 Busadressen und eine entsprechende individuelle Wiedergabe der Adressen ein sehr zeitraubender Vorgang. Manchmal ist ein Kommissionierungsverfahren auch gar nicht erst möglich. Beispielsweise ist physikalische Selektion nur dann möglich, wenn die Busteilnehmer auch zugänglich sind. Busteilnehmern wie Leuchtmittel sind aber oft an einer hohen Decke installiert oder besitzen keinen Zugang zu den benötigten Schnittstellen.

US 2010/164402 A1 offenbart ein Beleuchtungssystem umfassend ein Steuergerät, ein Fernsteuergerät sowie Beleuchtungsgeräte mit jeweils einer Lampe und einer LED, wobei die Beleuchtungsgeräte über Kommunikationskanäle mit dem Steuergerät verbunden sind.

Hinsichtlich der oben genannten Nachteile ist es das Ziel der vorliegenden Erfindung den Stand der Technik zu verbessern. Insbesondere ist es die Aufgabe der vorliegenden Erfindung ein tragbares Gerät mit einer Zentraleinheit für ein Bussystem, ein Bussystem sowie ein Verfahren bereitzustellen, mit denen eine Adresslokalisierung von Busteilnehmern des Bussystems einfach und schnell möglich ist. Die vorliegende Erfindung strebt auch an, die Kommissionierung eines Bussystems zu vereinfachen und zu beschleunigen. Auch sollen zusätzliche Kosten wie beispielweise für Konverter oder Leuchtmittel vermieden werden.

Die oben genannte Aufgabe der vorliegenden Erfindung wird durch die angefügten unabhängigen Ansprüche gelöst. Bevorzugte Weiterbildungen der vorliegenden Erfindung sind in den abhängigen Ansprüchen definiert. Insbesondere kann mit der beanspruchten Zentraleinheit, dem beanspruchten Bussystem und dem beanspruchten Verfahren eine effizientere, schnellere und einfachere Lokalisierung von Busteilnehmeradressen durchgeführt werden.

Die vorliegende Erfindung betrifft ein tragbares Gerät, aufweisend eine Zentraleinheit eines Bussystems zur Lokalisierung von Busteilnehmern, und einen mit der Zentraleinheit verbundenen, vorzugsweise uni-direktional verbundenen, Lichtsensor, der dazu ausgelegt ist, einen Leuchtzustand von jedem Busteilnehmer zu erfassen, wobei die Zentraleinheit aufweist, einen Speicher, in dem eine Adressliste mit den Adressen der Busteilnehmer abgelegt ist, und eine Steuereinheit, die in einem Kommissionierungsmodus dazu ausgelegt ist, durch Senden gemäß der Adressliste von sequentiellen Steuerbefehlen an die Busteilnehmer die Busteilnehmer nacheinander gemäß den abgelegten Adressen anzusteuern. Wobei die Steuereinheit dazu ausgelegt ist, derartig sequentielle Steuerbefehle an die Busteilnehmer zu senden, dass zu jedem Zeitpunkt ein ausgewählter Busteilnehmer einen ersten Leuchtzustand einnimmt, der sich von einem zweiten Leuchtzustand aller anderen Busteilnehmer unterscheidet. Wobei die Zentraleinheit dazu ausgelegt ist, eine Veränderung des Leuchtzustandes eines Busteilnehmers vom zweiten in den ersten Leuchtzustand zeitlich mit einem gesendeten Steuerbefehl abzugleichen, um die Adresse des Busteilnehmers zu lokalisieren. Wobei der erste Leuchtzustand ein erster Lichtleistungszustand ist und vom Lichtsensor für einen Busteilnehmer erkannt wird, wenn dessen Lichtleistung einen bestimmten Schwellenwert erreicht, oder sich dessen Lichtleistung von der Lichtleistung jedes anderen Busteilnehmers um mindestens einen bestimmten Schwellenwert unterscheidet. Wobei der Schwellenwert nach einem Durchlauf von sequentiellen Steuerbefehlen gemäß sämtlichen Adressen der Adressliste adaptiv festgesetzt wird.

In dem Kommissionierungsmodus des tragbaren Geräts ist es also möglich, die Busteilnehmer nacheinander gemäß den abgelegten Adressen anzusteuern. Jeder der unterschiedlichen sequentiellen Steuerbefehle steuert vorzugsweise eine der Adressen anders an als die anderen Adressen. Durch die Auswirkung eines bestimmten Steuerbefehls auf die Busteilnehmer lässt sich auf die Adresse eines entsprechenden Busteilnehmers schließen. In anderen Worten wird eine zeitliche Konkordanz des Absendens eines Steuerbefehls mit der Erfassung der Auswirkung des Steuerbefehls auf die Busteilnehmer genutzt, um die Adresse eines Busteilnehmers zu lokalisieren. Mit der Zentraleinheit der vorliegenden Erfindung kann die Adresse jedes Busteilnehmers in einem Bussystem einfach und schnell lokalisiert werden.

Insbesondere kann mit dem tragbaren Gerät der vorliegenden Erfindung eine Adresslokalisierung auch für Busteilnehmer durchgeführt werden, die nicht ohne weiteres zugänglich sind. Beispielweise müssen nämlich keine Busteilnehmer aus dem Bussystem entnommen werden. Zum Beispiel eignet sich die vorliegende Erfindung gut für ein an einer hohen Gebäudedecke angebrachtes Bussystem. Da die sequentiellen Steuerbefehle sehr schnell gemäß allen Adressen der Adressliste gesendet werden können, kann die Adresslokalisierung außerdem mit deutlich verkürztem Zeitaufwand durchgeführt werden.

Vorteilhafterweise ist ein Busteilnehmer ein Leuchtmittel oder weist eine Leuchtanzeige auf.

Die Auswirkungen der sequentiellen Steuerbefehle, die beispielweise verschiedene aufeinanderfolgende Dimmbefehle sind, können somit einfach visuell oder optisch erkannt bzw. erfasst werden. Ein Leuchtmittel kann beispielweise eine Glühlampe, eine Gasentladungslampe, eine LED oder eine OLED sein. Ein Busteilnehmer mit einer Leuchtanzeige kann beispielweise ein Sensor (etwa ein Bewegungsmelder, ein Temperatur- oder Feuchtigkeitssensor, ein Rauchmelder, ein Brandmelder etc.) sein, der wenigstens ein Anzeigeleuchtmittel wie etwa eine Anzeige-LED oder ein Display aufweist.

Ein Leuchtzustand kann beispielweise die Farbe oder Helligkeit eines Leuchtmittels oder eines Anzeigeleuchtmittels sein, kann ein von einem Busteilnehmer abgegebenes Leucht- oder Blinkmuster sein, oder kann die Helligkeit oder Farbe eines Displays sein.

Vorteilhafterweise ist ein Leuchtzustand ein Lichtleistungszustand.

Ein Lichtleistungszustand für ein Leuchtmittel oder einen Busteilnehmer mit Anzeigeleuchtmittel ist einfach durch entsprechende Dimmbefehle zu verändern und kann gut und einfach visuell oder optisch erkannt werden.

Die vorliegende Erfindung betrifft ferner ein Bussystem zur Lokalisierung von Busteilnehmern, aufweisend eine Zentraleinheit, mehrere adressierbare Busteilnehmer, einen Bus, vorzugsweise einen DALI-Bus, der die Busteilnehmer mit der Zentraleinheit verbindet, und einen mit der Zentraleinheit verbundenen, vorzugsweise uni-direktional verbundenen, Lichtsensor, der dazu ausgelegt ist, einen Leuchtzustand von jedem Busteilnehmer zu erfassen. Wobei die Zentraleinheit aufweist, einen Speicher, in dem eine Adressliste mit den Adressen der Busteilnehmer abgelegt ist, und eine Steuereinheit, die in einem Kommissionierungsmodus dazu ausgelegt ist, durch Senden gemäß der Adressliste von sequentiellen Steuerbefehlen an die Busteilnehmer die Busteilnehmer nacheinander gemäß den abgelegten Adressen anzusteuern. Wobei die Steuereinheit dazu ausgelegt ist, derartig sequentielle Steuerbefehle an die Busteilnehmer zu senden, dass zu jedem Zeitpunkt ein ausgewählter Busteilnehmer einen ersten Leuchtzustand einnimmt, der sich von einem zweiten Leuchtzustand aller anderen Busteilnehmer unterscheidet. Wobei die Zentraleinheit dazu ausgelegt ist, eine Veränderung des Leuchtzustandes eines Busteilnehmers vom zweiten in den ersten Leuchtzustand zeitlich mit einem gesendeten Steuerbefehl abzugleichen, um die Adresse des Busteilnehmers zu lokalisieren, wobei der erste Leuchtzustand ein erster Lichtleistungszustand ist und vom Lichtsensor für einen Busteilnehmer erkannt wird, wenn dessen Lichtleistung einen bestimmten Schwellenwert erreicht, oder sich dessen Lichtleistung von der Lichtleistung jedes anderen Busteilnehmers um mindestens einen bestimmten Schwellenwert unterscheidet. Wobei der Schwellenwert nach einem Durchlauf von sequentiellen Steuerbefehlen gemäß sämtlichen Adressen der Adressliste adaptiv festgesetzt wird.

In dem Bussystem können mit den oben für die Zentraleinheit genannten Vorteilen die Adressen der einzelnen Busteilnehmer einfach und schnell lokalisiert werden.

Durch die vorzugsweise unidirektionale Verbindung des Lichtsensors an die Zentraleinheit kann eine erfasste Veränderung des Leuchtzustandes eines bestimmten Busteilnehmers schnell an die Zentraleinheit übermittelt werden und mit den sequentiellen Steuerbefehlen synchronisiert werden, um einen zeitgleichen Steuerbefehl zu ermitteln und dadurch die Adresse des bestimmten Busteilnehmers zu lokalisieren. Mit den sequentiellen Steuerbefehlen gemäß der Adressliste, d.h. mit dem Ansteuerdurchlauf sämtlicher Adressen der Busteilnehmer, kann so die Adresse eines bestimmten oder auch mehrere bestimmter Busteilnehmer in äußerst kurzer Zeit lokalisiert werden.

Wenn als Bus beispielweise der DALI-Industriestandard (d.h. ein DALI-Bus) verwendet wird, können sämtliche zulässigen 64 Busadressen des DALI-Bussystems in einem Zeitraum von etwa 3,2 bis 6,4 Sekunden durchgefahren werden. Somit kann die Lokalisierung eines gewünschten Busteilnehmers nahezu unverzüglich, d.h. mit einer maximalen Wartezeit im Sekundenbereich erfolgen.

Vorteilhafterweise ist die Zentraleinheit dazu ausgelegt, eine lokalisierte Adresse aus der abgelegten Adressliste zu entfernen.

Das bedeutet die lokalisierte Adresse wird für die weitere Ansteuerung der Busteilnehmer, bspw. einen weiteren Ansteuerdurchlauf und der weiteren Modulation der Lichtleistung der Busteilnehmer, nicht weiter verwendet. Dadurch wird die Adressliste für jeden Durchlauf kleiner und die Lokalisierung der Busteilnehmeradressen kann schneller ausgeführt bzw. vollendet werden.

Vorteilhafterweise ist die Zentraleinheit dazu ausgelegt, Busteilnehmer gemäß ihrer lokalisierten Adressen zu kommissionieren.

Beispielweise können zur Kommissionierung bestimmte Busteilnehmer hinsichtlich ihrer Adressen verändert werden, können logischen Gruppen zugeteilt werden, oder können in einen Gebäudeplan eingetragen werden.

Beispielweise werden alle Busteilnehmer, bis auf einen Busteilnehmer für jeden Steuerbefehl, auf ein bestimmtes Dimmlevel gesetzt. Der eine Busteilnehmer wird auf ein davon unterschiedliches Dimmlevel gesetzt. Erfasst der Lichtsensor diesen Unterschied zwischen den Dimmleveln für einen ausgewählten Busteilnehmer, so wird für diesen ausgewählten Busteilnehmer die Adresse des zeitgleich verwendeten Dimmbefehls erkannt. Die Dimmbefehle können beispielweise ein komplettes oder ein teilweises Dimmen bzw. Erhöhen der Lichtleistung bei jeweils einem Busteilnehmer zu jedem Zeitpunkt verursachen.

Vorteilhafterweise ist der Lichtsensor dazu ausgelegt, jedem Busteilnehmer räumlich zugeordnet zu werden, und wird nach einem Durchlauf von sequentiellen Steuerbefehlen gemäß sämtlichen Adressen der Adressliste, dem räumlich zugeordneten Busteilnehmer die Adresse gemäß desjenigen Steuerbefehls zugeordnet wird, für den der Lichtsensor die stärkste Lichtleistung für den Busteilnehmer erfasst hat.

Es ist nämlich nicht auszuschließen, dass im Erfassungsbereich des Lichtsensors, sogar wenn dieser einem Busteilnehmer räumlich zugeordnet ist, mehrere Busteilnehmer liegen. Daher ist es vorteilhaft, den Schwellenwert adaptiv zu setzen. Beispielweise findet dazu zuerst der Durchlauf sämtlicher Adressen statt, bevor der Schwellenwert adaptiv gelegt wird. Vorteilhafterweise kann der Erfassungsbereich des Lichtsensors auf einen einzelnen Busteilnehmer beschränkt werden.

Vorteilhafterweise umfasst der Lichtsensor einen Fotosensor oder eine Kamera.

Mit einer Kamera kann vorteilhafterweise durch optisches oder virtuelles Zoomen der Erfassungsbereich auf einen Busteilnehmer begrenzt werden. Ein direktes Auswählen des Erfassungsbereiches im Kamerabild ohne Zoomen ist ebenfalls vorstellbar, bspw. durch manuelle Interaktion auf einem Touchscreen.

Vorteilhafterweise ist der Lichtsensor ein tragbares Gerät, vorzugsweise ein Smartphone.

Wichtig ist, dass der Zeitpunkt der Erfassung der Veränderung der Lichtleistung eines Busteilnehmers zeitlich exakt dem Zeitpunkt des Aussendens eines entsprechenden Steuerbefehls zugeordnet werden kann. Daher steht das tragbare Gerät bevorzugt in einer drahtlosen und/oder unidirektionalen Verbindung mit der Zentraleinheit, so dass der Zeitpunkt der Erfassung der Lichtleistungsänderung ausreichend schnell der Zentraleinheit übertragen werden kann.

Vorteilhafterweise ist der Lichtsensor dazu ausgelegt, lokalisierte Adressen von Busteilnehmern in einem Raumaufteilungsplan darzustellen.

Der Raumaufteilungsplan kann beispielweise ein Gebäudeplan sein, in den jeder adresslokalisierte Busteilnehmer eingetragen wird.

Die vorliegende Erfindung betrifft ferner ein Verfahren zur Lokalisierung von Busteilnehmern in einem Bussystem, aufweisend: Erzeugen einer Adressliste mit Adressen der Busteilnehmer, und Ansteuern der Busteilnehmer nacheinander gemäß den abgelegten Adressen durch Senden von sequentiellen Steuerbefehlen an die Busteilnehmer gemäß der Adressliste, wobei derartig sequentielle Steuerbefehle an die Busteilnehmer gesendet werden, dass zu jedem Zeitpunkt ein ausgewählter Busteilnehmer einen ersten Leuchtzustand einnimmt, der sich von einem zweiten Leuchtzustand aller anderen Busteilnehmer unterscheidet. Das Bussystem weist ferner auf, Erfassen eines Leuchtzustandes von jedem Busteilnehmer, und zeitliches Abgleichen einer Veränderung des Leuchtzustandes eines Busteilnehmers vom zweiten in den ersten Leuchtzustand mit einem gesendeten Steuerbefehl, um die Adresse des Busteilnehmers zu lokalisieren. Wobei der erste Leuchtzustand ein erster Lichtleistungszustand ist und für einen Busteilnehmer erkannt wird, wenn dessen Lichtleistung einen bestimmten Schwellenwert erreicht, oder sich dessen Lichtleistung von der Lichtleistung jedes anderen Busteilnehmers um mindestens einen bestimmten Schwellenwert unterscheidet, wobei der Schwellenwert nach einem Durchlauf von sequentiellen Steuerbefehlen gemäß sämtlichen Adressen der Adressliste adaptiv festgesetzt wird.

Vorteilhafterweise wird die Adressliste erzeugt durch Aufnehmen von Adressen, die den Busteilnehmern jeweils bei ihrer Herstellung fest zugwiesen wurden, oder zufälliges Zuweisen von Adressen an die Busteilnehmer.
Vorteilhafterweise weist das Verfahren ferner auf: Erfassen eines Leuchtzustandes von jedem Busteilnehmer, und zeitliches Abgleichen einer Veränderung des Leuchtzustandes eines Busteilnehmers von zweiten in den ersten Leuchtzustand mit einem gesendeten Steuerbefehl abzugleichen, um die Adresse des Busteilnehmers zu lokalisieren.
Das erfindungsgemäße Verfahren erzielt dabei die gleichen Vorteile wie oben für die Zentraleinheit bzw. das Bussystem erläutert. Insbesondere kann durch das Verfahren die Adresse jedes Busteilnehmers eines Bussystems zumindest halbautomatisiert, schnell und einfach lokalisiert werden.
Die vorliegende Erfindung wird nun mit Bezug auf die beigefügten Figuren detailliert beschrieben.
Fig. 1 zeigt ein Bussystem gemäß einer Ausführungsform der vorliegenden Erfindung, das eine Zentraleinheit umfasst.
Fig. 2 zeigt ein Bussystem gemäß einer Ausführungsform der vorliegenden Erfindung, das eine Zentraleinheit und einen Lichtsensor umfasst.
Fig. 3 zeigt Schritte eines Verfahrens gemäß einer Ausführungsform der vorliegenden Erfindung.
Fig. 4 zeigt ein Prinzip zur Lichterfassung gemäß einer Ausführungsform der vorliegenden Erfindung.
Fig. 5 zeigt ein Smartphone als Lichtsensor des Bussystems einer Ausführungsform der vorliegenden Erfindung.
Fig. 6 zeigt ein Bussystem mit einem tragbaren Gerät als Lichtsensor.

Fig. 1 zeigt den möglichen Aufbau eines Bussystems 10 der vorliegenden Erfindung. Insbesondere enthält das Bussystem 10 eine erfindungsgemäße Zentraleinheit 1, die zur Lokalisierung von Busteilnehmern 2 verwendet werden kann. Das Bussystem 10 umfasst ferner mehrere adressierte Busteilnehmer 2, die über einen Bus 4 mit der Zentraleinheit 1 verbunden sind.

Die Zentraleinheit 1 der Fig. 1 umfasst einen Speicher 7, in dem eine Adressliste abgelegt ist, welche die Adressen der einzelnen Busteilnehmer 2 des Bussystems 10 enthält. Die Adressliste enthält aber keine Information bezüglich der Orte der Busteilnehmer 2. Die Adressen der Adressliste können beispielsweise feste Adressen sein, die den Busteilnehmern 2 bereits bei ihrer Herstellung zugewiesen wurden. Alternativ kann die Zentraleinheit 1 zu Beginn eines Lokalisierungsvorgangs zunächst jedem Busteilnehmer 2 eine zufällige Adresse zuweisen. Ist der Bus 4 ein DALI-Bus, so gibt es 64 solcher zuzuweisender Busadressen.

Die Zentraleinheit 1 umfasst ferner eine Steuereinheit 3, die vorzugsweise sowohl in einem Betriebsmodus als auch in einem Kommissionierungsmodus arbeiten kann. Insbesondere ist für die vorliegende Erfindung der Kommissionierungsmodus wichtig. In dem Kommissionierungsmodus ist die Steuereinheit 3 nämlich dazu geeignet, sequentielle Steuerbefehle gemäß der Adressen der Adressliste an die Busteilnehmer 2 zu senden.

Fig. 2 zeigt ein konkreteres Beispiel des Bussystems 10 aus Fig. 1. Das Bussystem 10 weist nun noch einen optionalen Lichtsensor 5 auf, der über eine vorzugsweise uni-direktionale Kommunikationsverbindung mit der Zentraleinheit 1 verbunden ist. Vorzugsweise ist die unidirektionale Kommunikationsverbindung drahtlos.

Generell können Busteilnehmer 2 Leuchtmittel wie Gasentladungslampen, Glühlampen, LEDs oder OLEDs sein und/oder können Sensoren wie Bewegungsmelder, Rauchmelder, Brandmelder, Wasserstandmelder, Sauerstoffsensoren, oder andere Teilnehmer sein, wie sie üblicherweise in der Gebäudetechnik verwendet werden. Das Bussystem 10 kann beispielsweise an der Decke eines Gebäudes installiert werden. Die einzelnen Busteilnehmer 2 sind dann dementsprechend über einen Raum oder Flur hinweg verteilt. Vorzugsweise sind die Busteilnehmer 2 wie in Fig. 2 gezeigt Leuchtmittel oder weisen zumindest eine Leuchtanzeige wie eine Anzeige-LED oder ein Display auf.

Nachfolgend werden die Ausführungsbeispiele der Fig. 2 bis 5 vorwiegend anhand von Leuchtmitteln als Busteilnehmer 2 beschrieben. Wie oben beschrieben ist die Erfindung allerdings nicht auf solche Busteilnehmer 2 beschränkt.

Die Zentraleinheit 1 weist in Fig. 2 vorzugsweise ferner eine Kommissionierungsschnittstelle 8 auf, um beispielsweise hinsichtlich ihrer Adressen lokalisierte Busteilnehmer 2 logischen Gruppen zuzuordnen, die Adressen von Busteilnehmern 2 zu verändern, oder diese in einen Raumaufteilungsplan wie einen Gebäudeplan einzutragen.

Das Bussystem 10 weist vorzugsweise den Lichtsensor 5 auf, der beispielsweise eine Kamera, ein tragbares Gerät wie ein Smartphone oder ein Tablet, oder ein mobiler Fotosensor sein kann. Vorzugsweise ist der Lichtsensor 5 über eine drahtlose Verbindung wie ein WLAN-Netzwerk oder ein Mobilfunknetz mit der Zentraleinheit 1 verbunden. Vorzugsweise kann der Lichtsensor 5 jedem der Busteilnehmer 2 räumlich zugeordnet werden. Dazu kann der Lichtsensor 5 beispielweise zu jedem Busteilnehmer 2 hin bewegt werden oder auf einen einzelnen Busteilnehmer 2 ausgerichtet werden. Ist der Lichtsensor 5 beispielsweise eine Kamera, so kann er auf einzelne Busteilnehmer 2 gerichtet werden und vorzugsweise kann der Erfassungsbereich der Kamera noch durch Zoomen oder durch Selektieren eines sensitiven Bereichs im Erfassungsbereich auf einen einzelnen Busteilnehmer 2 beschränkt werden. Jeder Busteilnehmer 2 kann also vorzugsweise durch einen Benutzer durch Herumgehen in einem Gebäude und Ausrichten des Lichtsensors 5 auf den Busteilnehmer 2 ausgewählt werden.

Fig. 3 zeigt Schritte eines Verfahrens gemäß einer Ausführungsform der vorliegenden Erfindung. Dabei sind als Beispiel wieder Leuchtmittel als Busteilnehmer 2 beschrieben. Die Schritte des Verfahrens können von der Zentraleinheit 1 bzw. in dem Bussystem 10 der Fig. 1 und 2 ausgeführt werden.

Zunächst wird, beispielweise von der Zentraleinheit 1, eine Adressliste mit Adressen der Leuchtmittel erzeugt. Dies kann beispielsweise durch Zuteilen einer zufälligen Adresse an jedes Leuchtmittel durchgeführt werden. Alternativ kann eine Liste aus bei der Herstellung festgelegten Adressen der einzelnen Leuchtmittel erstellt werden. Die Adressliste wird danach gespeichert, vorzugsweise in dem Speicher 7 der Zentraleinheit 1 abgelegt.

Vorzugweise werden dann alle Leuchtmittel auf einen bestimmten Ausgangs-Leuchtzustand (zum Beispiel ein minimales oder maximales Dimmlevel) gesetzt. Es kann aber auch ein anderes bestimmtes Dimmlevel als Ausgangs-Leuchtzustand gewählt werden.

Als nächstes werden, beispielweise von der Zentraleinheit 1, sequentielle unterschiedliche Steuerbefehle an die Leuchtmittel gemäß der Adressliste gesendet. Durch die sequentiellen Steuerbefehle wird vorzugsweise nacheinander jede Adresse der Adressliste derart angesteuert, dass für diese Adresse der Leuchtzustand des entsprechenden Leuchtmittels verändert wird. Beispielsweise können die Leuchtzustände der Leuchtmittel durch Ausschalten oder durch Modulation (Erhöhung oder Absenkung) des Dimmlevels verändert werden. Die Steuerbefehle steuern entweder nur jeweils eine Adresse an, um den Leuchtzustand eines bestimmten Leuchtmittels zu verändern, oder steuern alle Adressen gleichzeitig aber verschieden an, um alle Leuchtmittel in denselben Leuchtzustand zu versetzten, ausgenommen ein bestimmtes Leuchtmittel das einen anderen Leuchtzustand erhält.

Der Lichtsensor 5 ist zunächst beispielweise einem ausgewählten Leuchtmittel räumlich zugeordnet, d.h. vorzugsweise auf dieses Leuchtmittel gerichtet. Der Lichtsensor 5 wird nun also zur Erfassung des Leuchtzustandes des ausgewählten Leuchtmittels verwendet. Leuchtmittels Dabei kann der Lichtsensor 5 aber auch mehrere oder alle Leuchtmittel 5 gleichzeitig erfassen und messen und deren Orte einem Gebäudeplan zuordnen.

Der Leuchtzustand (beispielweise die Leuchtleistung) des ausgewählten Leuchtmittels wird während des Adressdurchlaufs vom Lichtsensor 5 stetig gemessen und ein Ergebnis vorzugsweise für jeden ausgesendeten Steuerbefehl zwischengespeichert. Die Zwischenspeicherung kann in den Speicher 7 der Zentraleinheit 1 erfolgen.

Sobald der Lichtsensor 5 eine Veränderung des Leuchtzustands des ausgewählten Leuchtmittels feststellt, insbesondere wenn eine Differenz der vorzugsweise zwischengespeicherten Ergebnisse über einen bestimmten Schwellenwert liegt und/oder einen absoluten Schwellenwert erreicht, so kann eine Adresse des ausgewählten Leuchtmittels durch zeitlichen Abgleich mit dem entsprechenden Steuerbefehl, der ja eine ausgezeichnete Adresse enthält, ermittelt werden.

Danach kann der Lichtsensor 5 zum Beispiel auf ein nächstes Leuchtmittel gerichtet werden und die oben beschriebenen Schritte können wiederholt werden. Vorzugsweise wird der Kommissionierungsvorgang beendet, wenn alle Leuchtmittel hinsichtlich ihrer Adresse lokalisiert wurden. Jede lokalisierte Adresse wird vorzugsweise aus der Adressliste entfernt, so dass für das nächste Leuchtmittel weniger Adressen durchgefahren werden müssen, um dessen Adresse zu bestimmen.

Fig. 4 zeigt beispielhaft wie ein Leuchtzustand (hier die Leuchtleistung) von Leuchtmitteln in dem Bus 4 von dem Lichtsensor 5 erfasst werden kann, um zu erkennen welche Adresse ein ausgewähltes Leuchtmittel hat. Auf der Zeitachse ist in Fig. 4 zu sehen, dass für den Lokalisierungsprozess beispielweise nacheinander jeweils eine Busadresse aktiviert wird, d.h. sequentielle Steuerbefehle entsprechend der gesamten Adressen in der Adressliste durchgefahren werden. Auf der vertikalen Achse ist eine absolute, vom Lichtsensor 5 gemessene Leuchtleistung ("Light absoulte") sowie eine relative Veränderung der Leuchtleistung (Lightsensor rel.) zu sehen. Bei den aktivierten Adressen #5, #7 und #9 erkennt der Lichtsensor 5 eine Veränderung der Leuchtleistung des ausgewählten Leuchtmittels. Für die Adressen #5 und #9 liegt die relative Veränderung über einem bestimmten Schwellenwert. Die Veränderung ist für Adresse #7 am größten. Bei allen anderen Adressen zeigt der Lichtsensor keine merkliche relative Veränderung. Vorzugsweise wird dem ausgewählten Leuchtmittel die Adresse der größten Veränderung zugeordnet, mehr bevorzugt muss die Veränderung zusätzlich noch einen bestimmten Schwellenwert erreichen. In der Fig. 4 würde dem ausgewählten Leuchtmittel also die Adresse #7 zugeordnet werden.

Fig. 5 zeigt eine mögliche Ausführungsform des Lichtsensors 5, nämlich als Smartphone mit einer integrierten Kamera. Auf dem Bildschirm des Smartphone ist ein von der Kamera erfasster Teil des Bussystems 10 zu sehen. Leuchtmittel in diesem Teil des Bussystems 10 können also hinsichtlich ihres Leuchtzustandes überwacht werden. Dabei kann mit dem Smartphone auch vorteilhafterweise ein Bereich gewählt oder gezoomt werden in dem sich das gewünschte Leuchtmittel befindet, wie in dem rechten Bild zu sehen ist. Somit ist es möglich jedes Leuchtmittel einzeln und präzise auszuwählen, sogar wenn die Leuchtmittel nahe beieinander liegen oder relativ weit vom Benutzer entfernt sind.

Auch eine Kommissionierungsschnittstelle 8 kann direkt auf dem Smartphone angezeigt werden. In etwa kann dabei auf dem Bildschirm ein Gebäudeplan angezeigt werden, in den Leuchtmittel eingetragen sind. Lokalisierte Adressen können hinzugefügt werden. Mit Hilfe des Smartphone kann zusätzlich auch eine sofortige Kommissionierung der Leuchtmittel, bspw. eine Einteilungen in Gruppen oder Adressänderungen gewisser Leuchtmittel durchgeführt werden. In etwa kann dazu wenigstens ein lokalisiertes Leuchtmittel in dem Gebäudeplan ausgewählt werden. Es kann auch gemäß dem Gebäudeplan der Lichtsensor 5 auf ein ausgewähltes Leuchtmittel gerichtet werden. Wenn mit dem Kommissionierungsprozess der vorliegenden Erfindung die Adresse eines ausgewählten Leuchtmittels ermittelt wurde, kann dies als vollständig konfiguriert angezeigt werden.

Fig. 6 zeigt schließlich noch eine Vielzahl möglicher tragbarer Geräte, die als Lichtsensor 5 verwendet werden können, insbesondere Smartphone, Tablet und Kamera. Das tragbare Gerät kann über eine drahtlose Schnittstelle wie Bluetooth, Wifi, Infrarot, GSM, 3G mit der Zentraleinheit 1 verbunden sein. Das tragbare Gerät kann dem Nutzer sogar ein haptisches Feedback geben, bspw. durch Vibration des Geräts, wenn ein Busteilnehmer 2 hinsichtlich seiner Adresse lokalisiert wurde. Die Steuerung der Geräte kann auch komplett über das tragbare Gerät übernommen werden. Dazu ist lediglich ein Zugriff des tragbaren Gerätes auf den Bus 4 erforderlich. Das Tragbare Gerät kann auch sowohl Zentraleinheit 1 als auch Lichtsensor 5 umfassen. Zentraleinheit 1 und Lichtsensor 5 können also integriert sein.

Zusammenfassend erlaubt es die vorliegende Erfindung, Busteilnehmer 2 eines Bussystems 10 schnell und einfach hinsichtlich ihrer Adresse zu lokalisieren. Dabei ist insbesondere die Ausgestaltung mit einem Smartphone als Lichtsensor 5 besonders vorteilhaft, da sie weitverbreitet eingesetzt werden kann. Außerdem kann das Lokalisierungsverfahren der vorliegenden Erfindung kostengünstig durchgeführt werden und ist äußerst benutzerfreundlich und intuitiv zu bedienen.

## Patentansprüche

1. Tragbares Gerät, aufweisend
- eine Zentraleinheit (1) eines Bussystems (10) zur Lokalisierung von Busteilnehmern (2), und
- einen mit der Zentraleinheit (1) verbundenen, vorzugsweise uni-direktional verbundenen, Lichtsensor (5), der dazu ausgelegt ist (5), einen Leuchtzustand von jedem Busteilnehmer (2) zu erfassen,
- wobei die Zentraleinheit (1) aufweist
- einen Speicher (7), in dem eine Adressliste mit den Adressen der Busteilnehmer (2) abgelegt ist, und
- eine Steuereinheit (3), die in einem Kommissionierungsmodus dazu ausgelegt ist, durch Senden gemäß der Adressliste von sequentiellen Steuerbefehlen an die Busteilnehmer (2) die Busteilnehmer (2) nacheinander gemäß den abgelegten Adressen anzusteuern,
- wobei die Steuereinheit (3) dazu ausgelegt ist, derartig sequentielle Steuerbefehle an die Busteilnehmer (2) zu senden, dass zu jedem Zeitpunkt ein ausgewählter Busteilnehmer (2) einen ersten Leuchtzustand einnimmt, der sich von einem zweiten Leuchtzustand aller anderen Busteilnehmer (2) unterscheidet,
- wobei die Zentraleinheit (1) dazu ausgelegt ist, eine Veränderung des Leuchtzustandes eines Busteilnehmers (2) vom zweiten in den ersten Leuchtzustand zeitlich mit einem gesendeten Steuerbefehl abzugleichen, um die Adresse des Busteilnehmers (2) zu lokalisieren,
- wobei der erste Leuchtzustand ein erster Lichtleistungszustand ist und vom Lichtsensor (5) für einen Busteilnehmer (2) erkannt wird, wenn dessen Lichtleistung (2) einen bestimmten Schwellenwert erreicht, oder
sich dessen Lichtleistung von der Lichtleistung jedes anderen Busteilnehmers (2) um mindestens einen bestimmten Schwellenwert unterscheidet,
**dadurch gekennzeichnet, dass** die Zentraleinheit dazu ausgelegt ist, den Schwellenwert nach einem Durchlauf von sequentiellen Steuerbefehlen gemäß sämtlichen Adressen der Adressliste adaptiv festzusetzen.

2. Tragbares Gerät gemäß Anspruch 1, wobei ein Busteilnehmer (2) ein Leuchtmittel ist oder eine Leuchtanzeige aufweist.

3. Tragbares Gerät gemäß Anspruch 1 oder 2, wobei ein Leuchtzustand ein Lichtleistungszustand ist.

4. Bussystem (10) zur Lokalisierung von Busteilnehmern (2), aufweisend
- eine Zentraleinheit (1),
- mehrere adressierbare Busteilnehmer (2),
- einen Bus (4), vorzugsweise einen DALI-Bus, der die Busteilnehmer (2) mit der Zentraleinheit (1) verbindet, und
- einen mit der Zentraleinheit (1) verbundenen, vorzugsweise uni-direktional verbundenen, Lichtsensor (5), der dazu ausgelegt ist (5), einen Leuchtzustand von jedem Busteilnehmer (2) zu erfassen,
- wobei die Zentraleinheit aufweist
- einen Speicher (7), in dem eine Adressliste mit den Adressen der Busteilnehmer (2) abgelegt ist, und
- eine Steuereinheit (3), die in einem Kommissionierungsmodus dazu ausgelegt ist, durch Senden gemäß der Adressliste von sequentiellen Steuerbefehlen an die Busteilnehmer (2) die Busteilnehmer (2) nacheinander gemäß den abgelegten Adressen anzusteuern,
- wobei die Steuereinheit (3) dazu ausgelegt ist, derartig sequentielle Steuerbefehle an die Busteilnehmer (2) zu senden, dass zu jedem Zeitpunkt ein ausgewählter Busteilnehmer (2) einen ersten Leuchtzustand einnimmt, der sich von einem zweiten Leuchtzustand aller anderen Busteilnehmer (2) unterscheidet,
- wobei die Zentraleinheit (1) dazu ausgelegt ist, eine Veränderung des Leuchtzustandes eines Busteilnehmers (2) vom zweiten in den ersten Leuchtzustand zeitlich mit einem gesendeten Steuerbefehl abzugleichen, um die Adresse des Busteilnehmers (2) zu lokalisieren,
- wobei der erste Leuchtzustand ein erster Lichtleistungszustand ist und vom Lichtsensor (5) für einen Busteilnehmer (2) erkannt wird, wenn dessen Lichtleistung (2) einen bestimmten Schwellenwert erreicht, oder
sich dessen Lichtleistung von der Lichtleistung jedes anderen Busteilnehmers (2) um mindestens einen bestimmten Schwellenwert unterscheidet,
**dadurch gekennzeichnet, dass** die Zentraleinheit dazu ausgelegt ist, den Schwellenwert nach einem Durchlauf von sequentiellen Steuerbefehlen gemäß sämtlichen Adressen der Adressliste adaptiv festzusetzen.

5. Bussystem (10) gemäß Anspruch 4, wobei ein Busteilnehmer (2) ein Leuchtmittel ist oder eine Leuchtanzeige aufweist.

6. Bussystem (10) gemäß Anspruch 4 oder 5, wobei ein Leuchtzustand ein Lichtleistungszustand ist.

7. Bussystem (10) gemäß einem der Ansprüche 4 bis 6, wobei die Zentraleinheit (1) dazu ausgelegt ist, eine lokalisierte Adresse aus der abgelegten Adressliste zu entfernen.

8. Bussystem (10) gemäß einem der Ansprüche 4 bis 7, wobei die Zentraleinheit (1) dazu ausgelegt ist, Busteilnehmer (2) gemäß ihrer lokalisierten Adressen zu kommissionieren.

9. Bussystem (10) gemäß einem der Ansprüche 4 bis 8, wobei der Lichtsensor (5) dazu ausgelegt ist, jedem Busteilnehmer (2) räumlich zugeordnet zu werden, und wobei nach einem Durchlauf von sequentiellen Steuerbefehlen gemäß sämtlichen Adressen der Adressliste, dem räumlich zugeordneten Busteilnehmer (2) die Adresse gemäß desjenigen Steuerbefehls zugeordnet wird, für den der Lichtsensor (5) die stärkste Lichtleistung für den Busteilnehmer (2) erfasst hat.

10. Bussystem (10) gemäß einem der Ansprüche 4 bis 9, wobei der Lichtsensor (5) einen Fotosensor oder eine Kamera umfasst.

11. Bussystem (10) gemäß einem der Ansprüche 4 bis 10, wobei der Lichtsensor (5) ein tragbares Gerät, vorzugsweise ein Smartphone ist.

12. Bussystem (10) gemäß Anspruch 11, wobei der Lichtsensor (5) dazu ausgelegt ist, lokalisierte Adressen von Busteilnehmern (2) in einem Raumaufteilungsplan darzustellen.

13. Verfahren zur Lokalisierung von Busteilnehmern (2) in einem Bussystem (10), aufweisend
- Erzeugen einer Adressliste mit Adressen der Busteilnehmer (2),
- Ansteuern der Busteilnehmer (2) nacheinander gemäß den abgelegten Adressen durch Senden von sequentiellen Steuerbefehlen an die Busteilnehmer (2)gemäß der Adressliste,
- wobei derartig sequentielle Steuerbefehle an die Busteilnehmer (2) gesendet werden, dass zu jedem Zeitpunkt ein ausgewählter Busteilnehmer (2) einen ersten Leuchtzustand einnimmt, der sich von einem zweiten Leuchtzustand aller anderen Busteilnehmer (2) unterscheidet,
- Erfassen eines Leuchtzustandes von jedem Busteilnehmer (2), und
- zeitliches Abgleichen einer Veränderung des Leuchtzustandes eines Busteilnehmers (2) vom zweiten in den ersten Leuchtzustand mit einem gesendeten Steuerbefehl, um die Adresse des Busteilnehmers (2) zu lokalisieren,
- wobei der erste Leuchtzustand ein erster Lichtleistungszustand ist und für einen Busteilnehmer (2) erkannt wird, wenn dessen Lichtleistung (2) einen bestimmten Schwellenwert erreicht, oder
sich dessen Lichtleistung von der Lichtleistung jedes anderen Busteilnehmers (2) um mindestens einen bestimmten Schwellenwert unterscheidet,
**dadurch gekennzeichnet, dass**
der Schwellenwert nach einem Durchlauf von sequentiellen Steuerbefehlen gemäß sämtlichen Adressen der Adressliste adaptiv festgesetzt wird.

14. Verfahren gemäß Anspruch 13, wobei die Adressliste erzeugt wird durch
Aufnehmen von Adressen, die den Busteilnehmern (2) jeweils bei ihrer Herstellung fest zugwiesen wurden, oder
zufälliges Zuweisen von Adressen an die Busteilnehmer (2).

## Claims

1. Portable apparatus comprising
- a central unit (1) of a bus system (10) for locating bus participants (2), and
- a light sensor (5) which is connected, preferably unidirectionally connected, to the central unit (1), and which is designed (5) to detect the lighting condition of each bus participant (2),
- wherein the central unit (1) comprises
- a memory (7) in which an address list is stored with the addresses of the bus participants (2), and
- a control unit (3) that controls the bus participants (2) sequentially in accordance with the stored addresses in a picking mode by sending sequential control commands to the bus participants (2) according to the address list.
- wherein the control unit (3) is designed to send such sequential control commands to the bus participants (2) any time a selected bus participant (2) adopts a first lighting state that is different from a second lighting state of all the other bus participants (2),
- wherein the central unit (1) is designed to delay a change of the lighting state of a bus participant (2) from the second to the first lighting state by means of a transmitted control command to locate the address of the bus participant (2),
- wherein the first lighting state is a first light power state and is detected by the light sensor (5) for a bus user (2) when its light power (2) reaches a certain threshold, or its light power differs from the light power of each other bus device (2) by at least one defined threshold,
**characterized in that** the central unit is designed to adaptively set the threshold value after the throughput of sequential control commands according to all the addresses of the address list.

2. Portable apparatus according to claim 1, wherein a bus participant (2) is an illuminant or comprises an indicator light.

3. Portable apparatus according to claim 1 or 2, wherein a lighting state is a light power state.

4. Bus system (10) for locating bus participants (2), comprising
- a central unit (1),
- a plurality of addressable bus participants (2),
- a bus (4), preferably a DALI bus, which connects the bus participants (2) to the central unit (1), and
- a light sensor (5) connected, preferably unidirectionally connected, to the central unit (1), which is designed (5) to detect the lighting state of each bus participant (2),
wherein the central unit comprises
- a memory (7), in which an address list with the addresses of the bus participants (2) is stored, and
- a control unit (3) controls the bus participants (2) sequentially in accordance with the stored addresses in a picking mode by sending sequential control commands to the bus participants (2) according to the address list,
- wherein the control unit (3) is designed to send such sequential control commands to the bus participants (2) any time a selected bus participant (2) adopts a first lighting state that is different from a second lighting state of all the other bus participants (2),
- wherein the central unit (1) is designed to delay a change of the lighting state of a bus participant (2) from the second to the first lighting state by means of a transmitted control command to locate the address of the bus participant (2),
- wherein the first lighting state is a first light power state and is detected by the light sensor (5) for a bus user (2) when its light power (2) reaches a certain threshold, or its light power differs from the light power of each other bus device (2) by at least one defined threshold,
**characterized in that** the central unit is designed to adaptively set the threshold value after the throughput of sequential control commands according to all the addresses of the address list.

5. Bus system (10) according to claim 4, wherein a bus participant (2) is a lighting means or comprises a light indicator.

6. Bus system (10) according to claim 4 or 5, wherein a lighting state is a light power state.

7. Bus system (10) according to one of the claims 4 to 6, wherein the central unit (1) is designed to remove a localized address from the stored address list.

8. Bus system (10) according to one of the claims 4 to 7, wherein the central unit (1) is designed to pick bus participants (2) according to their localized addresses.

9. Bus system (10) according to one of the claims 4 to 8, wherein the light sensor (5) is designed to spatially assign each bus participant (2), and wherein, after a throughput of sequential control commands in accordance with all the addresses of the address list, the spatially-assigned bus participant (2) is assigned the address for which the light sensor (5) has detected the strongest light power for the bus participants (2) according to those control commands.

10. Bus system (10) according to one of the claims 4 to 9, wherein the light sensor (5) comprises a photosensor or a camera.

11. Bus system (10) according to one of the claims 4 to 10, wherein the light sensor (5) is a portable apparatus, preferably a smartphone.

12. Bus system (10) according to claim 11, wherein the light sensor (5) is designed to represent localized addresses of bus participants (2) in a spatial distribution plan.

13. Method for locating bus participants (2) in a bus system (10), comprising
- generating an address list with addresses of the bus participants (2),
- and successively activating the bus participants (2) according to the stored addresses by sending sequential control commands to the bus participants (2) according to the address list,
- wherein such sequential control commands are sent to the bus participants (2) so that at any one time a selected bus participant (2) adopts a first lighting state which differs from a second lighting state of all the other bus participants (2),
- and detection of a lighting state of each bus participant (2), and
- temporally adjusting a change of the lighting state of a bus participant (2) from the second to the first lighting state with a transmitted control command to localize the address of the bus participant (2)
- wherein the first lighting state is a first light power state and is detected for a bus participant (2) when its light power (2) reaches a certain threshold, or whose light power differs from the light power of all the other bus participants (2) by at least a certain threshold,
**characterized in that** the threshold is adaptively set after a throughput of sequential control commands in accordance with all the addresses of the address list.

14. Method according to claim 13, wherein the address list is generated by receiving addresses that have been assigned to the bus participants (2) each time they are produced, or randomly assigning addresses to the bus participants (2).

## Revendications

1. Appareil portatif comprenant
- une unité centrale (1) d'un système de bus (10) pour la localisation de participants au bus (2) et
- un capteur de lumière (5) relié avec l'unité centrale (1), de préférence relié de manière unidirectionnelle, qui est conçu (5) pour mesurer un état d'éclairage de chaque participant au bus (2),
- l'unité centrale (1) comprenant
- une mémoire (7) dans laquelle est enregistrée une liste d'adresses avec les adresses des participants au bus (2) et
- une unité de commande (3) qui est conçu pour contrôler, dans un mode de mise en service, par l'envoi selon la liste d'adresses d'instructions de commande séquentielles aux participants au bus (2), les participants au bus (2) les uns après les autres selon les adresses enregistrées,
- l'unité de commande (3) étant conçue pour envoyer des instructions de commande séquentielles aux participants au bus (2) de façon à ce que, à chaque instant, un participant au bus (2) sélectionné, adopte un premier état d'éclairage qui se distingue d'un deuxième état d'éclairage de tous les autres participants au bus (2),
- l'unité centrale (1) étant conçue pour comparer une modification de l'état d'éclairage d'un participant au bus (2) du deuxième vers le premier état d'éclairage de manière temporelle avec une instruction de commande envoyée, afin de localiser l'adresse du participant au bus (2),
- le premier état d'éclairage étant un premier état de puissance lumineuse et étant détecté par le capteur de lumière (5) pour un participant au bus (2) lorsque sa puissance lumineuse (2) atteint une valeur seuil déterminée ou lorsque sa puissance lumineuse se distingue de la puissance lumineuse de chaque autre participant au bus (2) d'au moins une valeur seuil déterminée,
**caractérisé en ce que**
l'unité centrale est conçue pour déterminer de manière adaptative la valeur seuil après une itération d'instructions de commande séquentielles selon toutes les adresses de la liste d'adresses.

2. Appareil portatif selon la revendication 1, un participant au bus (2) étant un moyen d'éclairage ou comprenant un affichage lumineux.

3. Appareil portatif selon la revendication 1 ou 2, un état d'éclairage étant un état de puissance lumineuse.

4. Système de bus (10) pour la localisation de participants au bus (2) comprenant
- une unité centrale (1),
- plusieurs participants au bus (2) adressables,
- un bus (4), de préférence, un bus DALI, qui relie les participants au bus (2) avec l'unité centrale (1) et
- un capteur de lumière (5) relié avec l'unité centrale (1), de préférence relié de manière unidirectionnelle, qui est conçu (5) pour mesurer un état d'éclairage de chaque participant au bus (2),
- l'unité centrale comprenant
- une mémoire (7) dans laquelle est enregistrée une liste d'adresses avec les adresses des participants au bus (2) et
- une unité de commande (3) qui est conçu pour contrôler, dans un mode de mise en service, par l'envoi selon la liste d'adresses d'instructions de commande séquentielles aux participants au bus (2), les participants au bus (2) les uns après les autres selon les adresses enregistrées,
- l'unité de commande (3) étant conçue pour envoyer des instructions de commande séquentielles aux participants au bus (2) de façon à ce que, à chaque instant, un participant au bus (2) sélectionné, adopte un premier état d'éclairage qui se distingue d'un deuxième état d'éclairage de tous les autres participants au bus (2),
- l'unité centrale (1) étant conçue pour comparer une modification de l'état d'éclairage d'un participant au bus (2) du deuxième vers le premier état d'éclairage de manière temporelle avec une instruction de commande envoyée, afin de localiser l'adresse du participant au bus (2),
- le premier état d'éclairage étant un premier état de puissance lumineuse et étant détecté par le capteur de lumière (5) pour un participant au bus (2) lorsque sa puissance lumineuse (2) atteint une valeur seuil déterminée ou lorsque sa puissance lumineuse se distingue de la puissance lumineuse de chaque autre participant au bus (2) d'au moins une valeur seuil déterminée,
**caractérisé en ce que**
l'unité centrale est conçue pour déterminer de manière adaptative la valeur seuil après une itération d'instructions de commande séquentielles selon toutes les adresses de la liste d'adresses.

5. Système de bus (10) selon la revendication 4, un participant au bus (2) étant un moyen d'éclairage ou comprenant un affichage lumineux.

6. Système de bus (10) selon la revendication 4 ou 5, un état d'éclairage étant un état de puissance lumineuse.

7. Système de bus (10) selon l'une des revendications 4 à 6, l'unité centrale (1) étant conçue pour retirer une adresse localisée de la liste d'adresses enregistrée.

8. Système de bus (10) selon l'une des revendications 4 à 7, l'unité centrale (1) étant conçue pour mettre en service les participants au bus (2) selon leurs adresses localisées.

9. Système de bus (10) selon l'une des revendications 4 à 8, le capteur de lumière (5) étant conçu pour être attribué physiquement à chaque participant au bus (2) et, après une itération d'instructions de commande séquentielles selon toutes les adresses de la liste d'adresses, moyennant quoi, au participant au bus (2) attribué physiquement, est attribuée l'adresse selon l'instruction de commande pour laquelle le capteur de lumière (5) a détecté la puissance lumineuse la plus élevée pour le participant au bus (2).

10. Système de bus (10) selon l'une des revendications 4 à 9, le capteur de lumière (5) comprenant un capteur photosensible ou une caméra.

11. Système de bus (10) selon l'une des revendications 4 à 10, le capteur de lumière (5) étant un appareil portatif, de préférence un smartphone.

12. Système de bus (10) selon la revendication 11, le capteur de lumière (5) étant conçu pour représenter des adresses localisées de participants au bus (2) dans un plan de disposition de locaux.

13. Procédé de localisation de participants au bus (2) dans un système de bus (10), comprenant
- la génération d'une liste d'adresses avec les adresses des participants au bus (2),
- le contrôle des participants au bus (2) les uns après les autres selon la liste d'adresses enregistrée par l'envoi d'instructions de commande séquentielles aux participants au bus (2) selon la liste d'adresses,
- des instructions de commande séquentielles étant envoyées aux participant au bus (2) de façon à ce que, à chaque instant, un participant au bus (2) adopte un premier état d'éclairage qui se distingue d'un deuxième état d'éclairage de tous les autres participants au bus (2),
- mesure d'un état d'éclairage de chaque participant au bus (2) et
- comparaison temporelle d'une modification de l'état d'éclairage d'un participant au bus (2) du deuxième au premier état d'éclairage avec une instruction de commande envoyée, afin de localiser l'adresse du participant au bus (2),
- le premier état d'éclairage étant un premier état de puissance lumineuse et étant détecté pour un participant au bus (2) lorsque sa puissance lumineuse (2) atteint une valeur seuil déterminée ou lorsque sa puissance lumineuse se distingue de la puissance lumineuse de chaque autre participant au bus (2) d'au moins une valeur seuil déterminée,
**caractérisé en ce que**
la valeur seuil est déterminée de manière adaptative après une itération d'instructions de commande séquentielles selon toutes les adresses de la liste d'adresses.

14. Procédé selon la revendication 13, la liste d'adresses étant générée par
la prise en compte d'adresses qui ont été attribuées de manière définitive aux participants au bus (2) lors de leur fabrication ou
l'attribution aléatoire d'adresses aux participants au bus (2).
